# EUROPÄISCHE PATENTSCHRIFT

(11) **EP 0 824 983 B1**
(45) Veröffentlichungstag und Bekanntmachung des Hinweises auf die Patenterteilung: **29.09.1999**
(21) Anmeldenummer: 97111160.4
(22) Anmeldetag: 03.07.1997
(51) Int. Cl.: B22D 47/00

(54) **Niederdruck-Kokillengiessanlage**
Low pressure die casting apparatus
Dispositif de la coulée en coquille à basse pression

(30) Priorität: 23.08.1996 CH 207596
(43) Veröffentlichungstag der Anmeldung: 25.02.1998
(73) Patentinhaber: KWC AG, CH-5726 Unterkulm (CH)
(72) Erfinder: Hässig, Harry, 5723 Teufenthal (CH)
(74) Vertreter: Patentanwälte Schaad, Balass, Menzl & Partner AG

(56) Entgegenhaltungen:
- EP-A- 0 030 669
- GB-A- 2 047 140

## Beschreibung

Die vorliegende Erfindung betrifft eine Niederdruck-Kokillengiessanlage, die gekennzeichnet ist durch die Merkmale des Anspruches 1.

Die gesamte erfindungsgemässe Giessanlage besteht aus zwei Anlageteilen, die eine gemeinsame Kerneinlegestation haben und so durch eine einzige Bedienungsperson bedient werden können. Deswegen müssen beide Anlageteile zwar im Betriebszyklus aufeinander abgestimmt werden, können aber im übrigen voneinander unabhängig betrieben werden.

Durch die besondere Anordnung der Arbeitsstationen entlang der linearen Bewegungsbahnen der Manipulationseinheiten entstehen kurze Fahrwege der letzteren zwischen den zugeordneten Arbeitsstationen, was eine verhältnismässig hohe Produktionsleistung ermöglicht.

Bevorzugte Weiterausgestaltungen der erfindungsgemässen Niederdruck-Kokillengiessanlage bilden Gegenstand der abhängigen Ansprüche.

Aus der EP-A-0 030 669 ist eine andersartig aufgebaute Niederdruck-Kokillengiessanlage bekannt, bei der um einen Drehtisch herum eine Giessstation, eine Entnahmestation für die Gussteile, eine Kühl- und Schlichtstation sowie eine Kerneinlegestation angeordnet sind. An der Peripherie des Drehtisches ist eine Anzahl von Kokillen mit zugehörigen Betätigungseinrichtungen angeordnet. Durch Drehen des Drehtisches werden die Kokillen nacheinander von einer Arbeitsstation zur nächsten Arbeitsstation bewegt.

Im folgenden wird ein Ausführungsbeispiel des Erfindungsgegenstandes anhand der Zeichnung erläutert. Es zeigen rein schematisch:
- Fig. 1 und 2: in Seitenansicht bzw. in Draufsicht eine aus zwei Anlageteilen bestehende Niederdruck-Kokillengiessanlage; und
- Fig. 3 bis 7: die einzelnen Arbeitsstationen des einen Anlageteils in Ansicht in Richtung des Pfeiles A in den Fig. 1 und 2.

Von der in den Fig. 1 und 2 in Seitenansicht bzw. in Draufsicht gezeigten, aus zwei Anlageteilen I und II bestehenden Niederdruck-Kokillengiessanlage sind in den Fig. 3 bis 7 die einzelnen Arbeitsstationen des Anlageteils I in Ansicht in Richtung des Pfeiles A in den Fig. 1 und 2 dargestellt, wobei zum besseren Verständnis die in dieser Richtung A gesehen vor der jeweils gezeigten Arbeitsstation liegenden Arbeitsstationen nicht gezeigt sind.

Wie insbesondere aus den Fig. 1 und 2 hervorgeht, weist die aus zwei Anlageteilen I und II bestehende Niederdruck-Kokillengiessanlage zwei in einem Abstand voneinander angeordnete Giessstationen 1, 101 mit je einem Schmelzofen 2, 102 auf, der auf einem Traggerüst 3 bzw. 103 angeordnet ist. Die in den Fig. 3 bis 7 nicht gezeigten Traggerüste 3, 103 stützen sich auf dem Giessereiboden 4 ab. Zur Anlage gehört weiter ein Traggestell 5, das vier aufrechtstehende Stützen 6, 7, 8, 9 aufweist. Alle diese Stützen 6 bis 9 bestehen aus zwei miteinander verschraubten Stützenteilen 6a, 6b; 7a, 7b bzw. 9a, 9b. Die in Richtung des Pfeiles A gesehen linke, vordere Stütze 6 ist im oberen Teil abgewinkelt, wie das insbesondere aus Fig. 3 ersichtlich ist. Die Längsachse des oberen Stützenteiles 6b bildet mit der vertikalen Längsachse des unteren Stützenteiles 6a einen Winkel. Diese Ausbildung der vorderen Stütze 6 erlaubt es, der grösseren Breite des Schmelzofens 2 Rechnung zu tragen, ohne die ganze Giessanlage breiter als nötig bauen zu müssen. Dank der Unterteilung der Stützen 6 bis 9 in zwei miteinander verschraubbare Stützenteile ist es möglich, die Anlage in einzelne Einheiten zu zerlegen, welche sich ohne grosse Probleme transportieren lassen. Die Stützen 6, 7, 8 und 9 stehen auf den Traggerüsten 3, bzw. 103 auf dem Giessereiboden 4.

Auf den Stützen 6 und 7 bzw. 8 und 9 ruht je ein Querträger 10 bzw. 11, der mit den zugeordneten Stützen 6, 7 bzw. 8, 9 verbunden ist. Auf diesen Querträgern 10, 11 stützen sich zwei Längsträger 12, 13 ab, die in einem Abstand voneinander und zueinander parallel verlaufen. Diese Längsträger 12, 13 legen eine geradlinige Bewegungsbahn 14 bzw. 114 für eine Fahreinheit 15 bzw. 115 fest. An dieser Fahreinheit 15, 115 ist eine Manipulationseinheit 16, bzw. 116 befestigt, welche je eine Kokille 17 trägt, deren Kokillenhälften mit 17a und 17b bezeichnet sind (siehe insbesondere die Fig. 3 bis 7) . Die an der Manipulationseinheit 116 befestigte Kokille ist in den Fig. 1 und 2 nicht dargestellt.

Der genauere Aufbau der beiden gleichartigen Manipulationseinheiten 16 und 116 wird später anhand der Fig. 3 bis 7 noch näher erläutert werden. Mittels der Fahreinheiten 15, 115 werden die Manipulationseinheiten 16 und 116 in Richtung des Pfeiles B, bzw. B' entlang der linearen Bewegungsbahn 14, 114 d.h. in Längsrichtung der Längsträger 12, 13, hin und herbewegt. Das Traggestell 5 weist weiter drei Stützen 106, 107 und 108 auf, die in Fig. 1 nicht gezeigt sind.

Zwischen den beiden Giessstationen 1 und 101 sind in einer Reihe eine Anzahl von weiteren Arbeitsstationen angeordnet, die unterhalb der Bewegungsbahnen 14 und 114 der Fahreinheiten 15 bzw. 115 liegen. Benachbart zu jeder Giessstation 1, 101 befindet sich eine Entnahmestation 21 bzw. 121, an der die Gussteile nach einer Seite hin weggeführt werden. Hiezu dient ein Wegführtisch 22 bzw. 122, der in Richtung des Pfeiles C bzw. C' (Fig. 2) entlang einer Führung 23 bzw. 123 (Fig. 1) verfahrbar ist. Statt eines solchen Wegführtisches 22, 122 kann auch eine Greifereinrichtung zum Erfassen und Wegführen der Gussteile vorgesehen werden. Benachbart zu jeder Entnahmestation 21, 121 ist eine Kühl- und Schlichtstation 18 bzw. 118 angeordnet, die ein Schlichtbad 19 bzw. 119 aufweist. Zwischen den beiden Kühl- und Schlichtstationen 18, 118 befindet sich eine Kerneinlegestation 20, die beiden Anlageteilen I und II gemeinsam ist. Die Fahreinheit 15 mit der Manipulationseinheit 16 bewegt sich zwischen der Giessstation 1 und der Kerneinlegestation 20, während die andere Fahreinheit 115 mit der Manipulationseinheit 116 zwischen der Giessstation 101 und der Kerneinlegestation 20 hin und herfährt.

Wie aus der Fig. 2 hervorgeht, ist weiter ein Reinigungsgerät 24 vorgesehen, das zum periodischen Reinigen der Kokillenhälften 17a, 17b dient. Dieses Reinigungsgerät 24 weist eine Reinigungskabine 25 auf, die beim vorliegenden Ausführungsbeispiel als Sandstrahlkabine ausgebildet ist. Zum Reinigungsgerät 24 gehört weiter ein Filter 26 sowie eine Plattform 27. Das Reinigungsgerät 24 kann in Richtung des Pfeiles D translatorisch verschoben werden, um aus der in Fig. 2 gezeigten Wartestellung in die Arbeitsstellung verbracht werden zu können. Das Reinigungsgerät 24 befindet sich in dieser Arbeitsstellung am Ort der Kerneinlegestation 20.

Anhand der Fig. 3 bis 7 wird nun der Aufbau der Manipulationseinheit 16 beschrieben. Die andere Manipulationseinheit 116 ist gleich ausgebildet wie die Manipulationseinheit 16. Letztere ist in diesen Fig. 3 bis 7 jedoch nur rein schematisch gezeigt und nur soweit dargestellt, dass ihre Funktionsweise erkennbar ist.

Die Manipulationseinheit 16 weist eine mit dem Fahrwerk 15 verbundene Tragkonstruktion 30 auf. Die Tragkonstruktion 30 ist in Richtung des Pfeiles E heb- und senkbar. In der Tragkonstruktion 30 ist ein langgestrecktes Führungselement 31 schwenkbar gelagert. Die Schwenkachse 32 des Führungselementes 31 verläuft parallel zur Bewegungsrichtung B der Fahreinheit 15. Vom Führungselement 31 ragen zwei Lagerungselemente 33 und 34 weg, von denen das eine Lagerungselement 33 fest montiert und das andere Lagerungselement 34 in Richtung des Pfeiles F linear verschiebbar gelagert ist. Mit jedem Lagerungselement 33, 34 ist schwenkbar ein Tragarm 35 bzw. 36 verbunden. Die Schwenkachsen 37 bzw. 38 der Tragarme 35 bzw. 36 verlaufen ebenfalls parallel zur Bewegungsrichtung B der Fahreinheit 15 und sind somit parallel zur Schwenkachse 32 des Führungselementes 31. An diesen Tragarmen 35, 36 sind die Kokillenhälften 17a und 17b befestigt. In der in der Fig. 3 gezeigten Giessstellung der Kokille 17 liegt die Formtrennebene 39 in einer Vertikalebene, die parallel zur Bewegungsrichtung B der Fahreinheit 15 und der Manipulationseinheit 16 verläuft (Fig. 3).

Anhand der Fig. 3 bis 7 wird nun die Funktionsweise des Anlageteils I der Niederdruck-Kokillengiessanlage näher erläutert.

In der Fig. 3 (und links in Fig. 1) ist die Manipulationseinheit 16 in ihrer einen, ersten Endstellung gezeigt, in der sie sich in der Giessstation 1 befindet. Die geschlossene Kokille 17 befindet sich auf dem Giessmund des Schmelzofens 2. Die Kokille wird auf bekannte Weise mit flüssigem Metall gefüllt. Dabei wird der Füllvorgang durch Steuerung des Druckverlaufes im Schmelzofen 2 an die Ausgestaltung des herzustellenden Gussteils angepasst.

Nach Beendigung des Giessvorgangs wird die gefüllte Kokille 17 durch eine Aufwärtsbewegung der Tragkonstruktion 30 in Richtung des Pfeiles E vom Giessmund abgehoben. Die Fahreinheit 15 wird dann zusammen mit der Manipulationseinheit 16 in eine erste Zwischenstellung, d.h. in die Entnahmestation 21, verfahren. Bei sich in der Entnahmestation 21 befindlicher Manipulationseinheit 16 wird die Kokille 17 geöffnet (siehe Fig. 4). Dies erfolgt durch eine Bewegung des Lagerungselementes 34 in Richtung des Pfeiles F gegen aussen. Dabei wird die Kokillenhälfte 17b von der Kokillenhälfte 17a wegbewegt. Mittels nicht gezeigter, in den Tragarmen 35, 36 angeordneter Ausstosser wird das fertige Gussstück aus der Form ausgestossen und fällt auf den Wegführtisch 22, der sich wie in Fig. 4 gezeigt unterhalb der offenen Kokille 17 befindet. Anschliessend wird der Wegführtisch 22 in Richtung des Pfeiles C nach aussen, d.h. aus der Entnahmestation 21 heraus, bewegt. Wird anstelle eines solchen Wegführtisches 22 ein Entnahmegreifer verwendet, so erfasst dieser das Gussstück und fördert letzteres aus der offenen Kokille 17 heraus weg. Sobald der Wegführtisch 22 entladen ist, fährt er wieder zurück in die Beladeposition.

Die Manipulationseinheit 16 wird anschliessend mittels der Fahreinheit 15 in eine zweite Zwischenstellung, d.h. in die Kühl- und Schlichtstation 18, bewegt. In der Fig. 1 sind die sich in dieser zweiten Zwischenstellung befindliche Fahreinheit und die Manipulationseinheit mit 15' bzw. 16' bezeichnet. Fig. 5 zeigt die sich in der Kühl- und Schlichtstation 18 befindliche Manipulationseinheit 16. Die beiden sich noch immer gegenüberliegenden Kokillenhälften 17a und 17b sind etwas auseinandergefahren und werden dann durch Verschwenken der Tragarme 35 und 36 um die Schwenkachsen 37 bzw. 38 in Richtung der Pfeile G bzw. H in das Schlichtbad 19 eingetaucht. Die in das Schlichtbad 19 eingetauchten Kokillenhälften sind mit 17a' und 17b' bezeichnet. Im Schlichtbad 19 werden die Kokillenhälften 17a', 17b' auf die optimale Temperatur abgekühlt und mit einem Schlichtfilm überzogen. Dann werden die Tragarme 35 und 36 in Richtung der Pfeile G bzw. H wieder um ihre Schwenkachsen 37 bzw. 38 zurückgeschwenkt, bis sie ihre horizontale Endlage einnehmen und sich die Kokillenhälften 17a und 17b wieder gegenüberliegen. Die Fahreinheit 15 fährt weiter in die zweite Endstellung, d.h. in die Kerneinlegestation 20. Die Kokillenhälften 17a und 17b werden durch Verschieben des Lagerungselementes 34 in Richtung des Pfeiles F soweit als nötig auseinandergefahren. Gleichzeitig wird das Führungselement 31 um seine Schwenkachse 32 in Richtung des Pfeiles I um 90° verschwenkt. Wie die Fig. 6 zeigt, nimmt dabei das Führungselement 31 eine vertikale Stellung ein, während die Kokillenhälften 17a, 17b eine horizontale Lage einnehmen. Das Einlegen des Kernes in die offene Kokille 17 erfolgt von der in Fig. 6 gesehen linken Seite her, wie das durch den mit K bezeichneten Pfeil angedeutet ist. Nach erfolgtem Einlegen des Kernes wird die Kokille 17 durch Zurückfahren des Lagerungselementes 34 geschlossen und das Führungselement 31 wird in Richtung des Pfeiles I um seine Schwenkachse 32 in die horizontale Lage zurückverschwenkt. Die Fahreinheit 15 verfährt die Manipulationseinheit 16 dann wieder zurück in die erste Endstellung, d.h. in die Giessstation 1. In dieser wird die Kokille 17 durch Senken der Tragkonstruktion 30 in Richtung des Pfeiles E auf den Giessmund des Schmelzofens 2 aufgesetzt. Der beschriebene Zyklus beginnt wieder von neuem.

Die Funktionsweise des anderen Anlageteils II ist im Prinzip dieselbe wie vorstehend anhand des Anlageteils I beschrieben. Die Manipulationseinheit 116 wird aus der ersten Endstellung, in der sie sich in der Giessstation 101 befindet, in die erste Zwischenstellung (Entnahmestation 121), dann in die zweite Zwischenstellung (Kühl- und Schlichtstation 118) und schliesslich in die zweite Endstellung (Kerneinlegestation 20) verfahren, um dann wieder zurück in die erste Endstellung bewegt zu werden. Da die Kerneinlegestation 20 beiden Anlageteilen I und II gemeinsam ist, sind die Betriebszyklen der beiden Anlageteile I und II zeitlich gegeneinander verschoben. Befindet sich die zweite Manipulationseinheit, wie in der Fig. 1 gestrichelt dargestellt und mit 116' bezeichnet, in der zweiten Endstellung (Kerneinlegestation 20), so befindet sich die erste Manipulationseinheit 16 in ihrer ersten Endstellung (Giessstation 1) oder bereits in der ersten Zwischenstellung (Entnahmestation 21). Anders ausgedrückt findet jeweils im einen Anlageteil I bzw. II der Giessvorgang statt, während im andern Anlageteil II bzw. I in der Kerneinlegestation 20 ein neuer Kern in die Kokillenhälften eingelegt wird.

Nach einer bestimmten Anzahl von Arbeitszyklen ist es notwendig, die Kokillenhälften 17a, 17b zu reinigen. Zu diesem Zwecke wird bei sich in der Kerneinlagestation 20 befindlicher Manipulationseinheit 16 bzw. 116 nach der Entnahme eines Gussteiles das Führungselement 31 um seine Schwenkachse 32 in Richtung des Pfeiles I im Uhrzeigersinn verschwenkt, so dass die Kokillenhälften 17a, 17b gegen die Bedienungsseite für das Kerneinlegen gerichtet sind. Die Tragarme 35, 36 werden um ihre Schwenkachsen 37, 38 in Richtung der Pfeile G bzw. H in eine horizontale Lage verschwenkt. Die beiden Kokillenhälften 17a, 17b sind nun in Richtung des Pfeiles A gesehen von der linken Seite der Anlage her zugänglich, wie das Fig. 7 zeigt. Nun wird das Reinigungsgerät 24 von der in Fig. 2 gezeigten Warteposition in die Arbeitsposition verschoben. Die Kokillenhälften 17a, 17b ragen dann in die Reinigungskabine 25 hinein und werden durch Sandstrahlen gereinigt. Nach beendigter Reinigung wird das Reinigungsgerät 24 wieder in die Wartestellung zurückverschoben. Die Manipulationseinheit 16 bzw. 116 wird durch die Fahreinheit 15 bzw. 115 zur Kühl- und Schlichtstation 18 bzw. 118 verfahren. Zudem wird das Führungselement 31 wieder um die Achse 32 in die Horizontallage verschwenkt. Die Kokillenhälften 17a, 17b werden, wie anhand der Fig. 5 beschrieben, in das Schlichtbad 19 bzw. 119 eingetaucht und mit einem Schlichtfilm überzogen. Nun kann der vorangehend erläuterte Arheitszyklus wieder weiterlaufen (Kerneinlegen, Giessen, Gussteilentnahme, Kühlen und Überziehen der Kokillenhälften mit einem Schlichtfilm).

Die Betätigung der einzelnen Teile der Manipulationseinheiten erfolgt vorzugsweise durch hydraulische Antriebe. Die Fahreinheiten 15, 115 werden vorteilhafterweise durch einen elektrischen Antrieb verfahren.

Die beiden Anlageteile I und II können unabhängig voneinander betrieben werden, d.h. es können mit der erfindungsgemässen Anlage gleichzeitig Gussteile aus unterschiedlichen Werkstoffen hergestellt werden. Trotzdem ist der Platzbedarf verhältnissmässig gering, weil dank der besonderen Anordnung der Arbeitsstationen das Kerneinlegen für beide Anlagehälften am selben Ort erfolgen kann. Für das Kerneinlegen und das Reinigen der Kokillenhälften ist nur eine Bedienungsperson erforderlich.

Durch die gewählte Anordnung der verschiedenen Arbeitsstationen ergeben sich kurze Fahrwege der Fahreinheiten 15 und 115 und der Manipulationseinheiten 16 und 116. Diese beiden Einheiten 15, 16 bzw. 115, 116 bewegen sich von einer ersten Endstellung in eine erste Zwischenstellung, von dieser in eine zweite Zwischenstellung, dann in eine zweite Endstellung und anschliessend zurück in die erste Endstellung.

## Patentansprüche

1. Niederdruck-Kokillengiessanlage mit zwei in einem Abstand voneinander angeordneten, je einen Schmelzofen (2, 102) aufweisenden Giessstationen (1, 101), mit einer Anzahl von weiteren, in einer Reihe zwischen den beiden Giessstationen (1, 101) angeordneten Arbeitsstationen, nämlich zwei je zu einer der beiden Giessstationen (1, 101) benachbarten Entnahmestationen (21, 121) für die Gussteile, zwei je zu einer der beiden Entnahmestationen (21, 121) benachbarten, Kühl- und Schlichtstationen (18, 118) und einer zwischen den beiden Kühl- und Schlichtstationen (18, 118) angeordneten Kerneinlegestation (20), und mit zwei jeweils zwei Kokillenhälften (17a, 17b) tragenden Manipulationseinheiten (16, 116), von denen jede entlang einer linearen, oberhalb der Giessstationen (1, 101) und der weiteren Arbeitsstationen (18, 20, 21, 118, 121) verlaufenden Bewegungsbahn (14, 114) zwischen einer ersten Endposition, in der sie sich in der zugeordneten Giessstation (1, 101) befindet, und einer zweiten Endposition, in der sie sich in der Kerneinlegestation (20) befindet, hin und herverfahrbar ist und in zwischen den Endpositionen liegenden Zwischenpositionen in der zugeordneten Entnahmestation (21, 121) und der zugeordneten Kühl- und Schlichtstation (18, 118) anhaltbar ist, wobei die beiden Kokillenhälften (17a, 17b) der Manipulationseinheiten (16, 116) derart an der jeweils zugeordneten Manipulationseinheit (16, 116) angeordnet sind, dass in der Giessstellung der Kokille (17) die Formtrennebene (39) in einer zur Bewegungsrichtung (B, B') der entsprechenden Manipulationseinheit (16, 116) parallelen Vertikalebene liegt.

2. Anlage nach Anspruch 1, dadurch gekennzeichnet, dass jede Manipulationseinheit (16, 116) an einer Fahreinheit (15, 115) angebracht ist, die entlang wenigstens eines, sich am Traggestell (5) abstützenden Längsträgers (12, 13) verfahrbar geführt ist.

3. Anlage nach Anspruch 1 oder 2, gekennzeichnet durch ein Reinigungsgerät (24) für die Kokillen (17), das von einer Wartestellung in eine Arbeitsstellung bringbar ist, in der bei einer sich in der Kerneinlegestation (20) befindlichen Manipulationseinheit (16, 116) die Kokillenhälften (17a, 17b) gereinigt werden.

4. Anlage nach einem der Ansprüche 1 bis 3, dadurch gekennzeichnet, dass die Kokillenhälften (17a, 17b) aufeinander zu und voneinander weg bewegbar und um jeweils 90° um eine gemeinsame Schwenkachse (32), die parallel zur Bewegungsrichtung (B, B') der zugeordneten Manipulationseinheit (16, 116) verläuft, schwenkbar in dieser Manipulationseinheit (16, 116) gelagert sind.

5. Anlage nach Anspruch 4, dadurch gekennzeichnet, dass jede Kokillenhälfte (17a, 17b) zusätzlich um eine eigene Schwenkachse (37, 38), die parallel zur Bewegungsrichtung (B, B') der zugeordneten Manipulationseinheit (16, 116) verläuft, um jeweils 90° verschwenkbar ist.

6. Anlage nach einem der Ansprüche 1 bis 5, dadurch gekennzeichnet, dass das Traggestell (5) vier in den Ecken eines Vierecks angeordnete Stützen (6, 7, 8, 9) aufweist, die paarweise jeweils mittels eines Querträgers (10, 11) miteinander verbunden sind und dass auf den Querträgern (10, 11) mindestens ein, sich etwa rechtwinklig zu diesen erstreckender Längsträger (12, 13) abgestützt ist.

7. Anlage nach einem der Ansprüche 1-6, dadurch gekennzeichnet, dass jede der beiden Kühl- und Schlichtstationen (18, 118) ein Schlichtbad (19, 119) aufweist.

## Claims

1. Low-pressure die casting plant with two casting stations (1, 101) arranged at a distance from one another and each having a melting furnace (2, 102), with a number of further workstations arranged in a row between the two casting stations (1, 101), namely two extraction stations (21, 121) for the castings, said extraction stations being adjacent in each case to one of the two casting stations (1, 101), two cooling and blackwash stations (18, 115) adjacent in each case to one of the two extraction stations (21, 121), and a core setting station (20) arranged between the two cooling and blackwash stations (18, 118), and with two manipulating units (16, 116) which in each case carry two die halves (17a, 17b) and each of which can be moved to and fro along a linear path of movement (14, 114), running above the casting stations (1, 101) and the further workstations (18, 20, 21, 118, 121), between a first end position, in which it is located in the associated casting station (1, 101), and a second end position, in which it is located in the core setting station (20), and can be stopped in intermediate positions, located between the end positions, in the associated extraction station (21, 121) and the associated cooling and blackwash station (18, 118), the two die halves (17a, 17b) of the manipulating units (16, 116) being arranged on the respectively associated manipulating unit (16, 116) in such a way that, in the casting position of the die (17), the mould parting plane (39) lies in a vertical plane parallel to the direction of movement (B, B') of the corresponding manipulating unit (16, 116).

2. Plant according to Claim 1, characterized in that each manipulating unit (16, 116) is mounted on a travelling unit (15, 115) which is guided so as to he movable along at least one longitudinal girder (12, 13) supported on the carrying stand (5).

3. Plant according to Claim 1 or 2, characterized in that there is a cleaning appliance (24) for the dies (17), which cleaning appliance can be brought from a standby position into a working position, in which the die halves (17a, 17b) are cleaned when a manipulating unit (16, 116) is located in the core setting station (20).

4. Plant according to one of Claims 1 to 3, characterized in that the die halves (17a, 17b) can be moved towards and away from one another and are mounted in the associated manipulating unit (16, 116) so as to be pivotable in each case through 90° about a common pivot axis (32) which runs parallel to the direction of movement (B, B') of said manipulating unit (16, 116).

5. Plant according to Claim 4, characterized in that each die half (17a, 17b) is additionally pivotable, in each case through 90° about its own pivot axis (37, 38) which runs parallel to the direction of movement (B, B') of the associated manipulating unit (16, 116).

6. Plant according to one of Claims 1 to 5, characterized in that the carrying stand (5) has four pillars (6, 7, 8, 9) which are arranged at the corners of a quadrilateral and which are connected to one another in pairs, in each case by means of a transverse girder (10, 11), and in that at least one longitudinal girder (12, 13) is supported on the transverse girders (10, 11), said longitudinal girder extending approximately at right angles to these.

7. Plant according to one of Claims 1 - 6, characterized in that each of the two cooling and blackwash stations (18, 118) has a blackwash bath (19, 119).

## Revendications

1. Installation de coulée en coquille à basse pression comportant deux postes de coulée (1, 101) placés à une certaine distance l'un de l'autre et présentant chacun un four de fusion (2, 102), un certain nombre d'autres postes de travail placés sur une ligne entre les deux postes de coulée (1, 101), à savoir deux postes d'enlèvement des pièces coulées (21, 121) voisins chacun d'un des deux postes de coulée (1, 101), deux postes de refroidissement et de finissage (18, 118) voisins chacun d'un des deux postes d'enlèvement (21, 121) et un poste de pose de noyaux (20) placé entre les deux postes de refroidissement et de finissage (18, 118), et deux organes de manipulation (16, 116) qui portent chacun deux demi-coquilles (17a, 17b) et dont chacun peut aller et venir, le long d'une trajectoire rectiligne (14, 114) s'étendant au-dessus des postes de coulée (1, 101) et des autres postes de travail (18, 20, 21, 118, 121), entre une première position extrême dans laquelle il se trouve au poste de coulée (1, 101) qui lui est associé et une deuxième position extrême dans laquelle il se trouve au poste de pose de noyaux (20), et être arrêté dans des positions intermédiaires, situées entre ces positions extrêmes, au poste d'enlèvement (21, 121) et au poste de refroidissement et de finissage (18, 118) qui lui sont associés, les deux demi-coquilles (17a, 17b) des organes de manipulation (16, 116) étant placées sur l'organe de manipulation associé (16, 116) de façon telle que dans la position de coulée de la coquille (17), le plan de joint (39) du moule soit dans un plan vertical parallèle à la direction de mouvement (B, B') de l'organe de manipulation correspondant (16, 116).

2. Installation selon la revendication 1, caractérisée par le fait que chaque organe de manipulation (16, 116) est monté sur un organe de déplacement (15, 115) qui est mobile le long d'au moins un longeron (12, 13) qui s'appuie sur le bâti support (5).

3. Installation selon l'une des revendications 1 et 2, caractérisée par un appareil de nettoyage (24) pour le nettoyage des coquilles (17) qui peut être mené d'une position d'attente à une position de travail dans laquelle, lorsqu'un organe de manipulation (16, 116) se trouve au poste de pose de noyaux (20), les demi-coquilles (17a, 17b) sont nettoyées.

4. Installation selon l'une des revendications 1 à 3, caractérisée par le fait que les demi-coquilles (17a, 17b) sont montées dans l'organe de manipulation associé (16, 116) de façon à pouvoir être rapprochées et éloignées l'une de l'autre et être basculées chaque fois de 90° autour d'un axe commun de basculement (32) parallèle à la direction de mouvement (B, B') dudit organe de manipulation (16, 116).

5. Installation selon la revendication 4, caractérisée par le fait que chaque demi-coquille (17a, 17b) peut en plus être basculée chaque fois de 90° autour d'un axe de basculement propre (37, 38) parallèle à la direction de mouvement (B, B') de l'organe de manipulation associé (16, 116).

6. Installation selon l'une des revendications 1 à 5, caractérisée par le fait que le bâti support (5) présente quatre montants (6, 7, 8, 9) placés aux sommets d'un rectangle qui sont réunis deux à deux par une traverse (10, 11), et que sur les traverses (10, 11) s'appuie au moins un longeron (12, 13) qui s'étend à peu près perpendiculairement à celles-ci.

7. Installation selon l'une des revendications 1 à 6, caractérisée par le fait que chacun des deux postes de refroidissement et de finissage (18, 118) présente un bain de finissage (19, 119).
